# FASCICULE DE BREVET EUROPEEN

(11) **EP 2 095 883 B1**
(45) Date de publication et mention de la délivrance du brevet: **24.08.2011**
(21) Numéro de dépôt: 09290122.2
(22) Date de dépôt: 18.02.2009
(51) Int. Cl.: B05B 11/00, A45D 40/00, B65D 83/14

(54) **Ensemble de distribution d'un produit**
Produktverteilungseinheit
Product distribution assembly

(30) Priorité: 26.02.2008 FR 0801056
(43) Date de publication de la demande: 02.09.2009
(73) Titulaire: Rexam Reboul, 74960 Cran Gervrier (FR)
(72) Inventeur: Mermoud, Pierre, 74960 Cran Gevrier (FR)
(74) Mandataire: Sayettat, Julien Christian

(56) Documents cités:
- EP-A- 1 741 364
- FR-A- 2 866 866
- FR-A- 2 871 712
- US-A- 2 565 346

## Description

L'invention concerne un ensemble de distribution d'un produit notamment cosmétique, hygiénique ou pharmaceutique, comprenant un corps d'habillage et un système de distribution qui est monté dans ledit corps.

En particulier, le système de distribution peut comprendre un flacon équipé d'une pompe manuelle ou d'une valve pour la distribution d'un produit fluide par actionnement d'un bouton poussoir, notamment pour la vaporisation d'un parfum.

En variante, le système de distribution permet l'application d'un produit tel qu'un rouge à lèvres ou un produit de soin pour les lèvres, ledit système comprenant alors un raisin à appliquer par frottement ou un dispositif d'application du produit sous forme liquide pâteuse (lip gloss en anglais).

Pour permettre la distribution du produit, on connaît des ensembles dans lesquels le système de distribution est déplaçable dans le corps entre une position de rangement dans laquelle ledit système est rétracté dans le corps et une position d'utilisation dans laquelle ledit système est saillant dudit corps. En particulier, pour l'application d'un raisin de rouge à lèvres ou l'utilisation d'un vaporisateur, le déplacements peut être actionné en rotation par l'intermédiaire d'une bague montée tournante sous le corps d'habillage.

On connaît également du document FR-2 871 712, le montage d'un système de distribution dans le corps par l'intermédiaire d'un équipage mobile en translation, ledit équipage étant pourvu de moyens de blocage réversible dans les positions de rangement et d'utilisation mentionnées ci-dessus.

En outre, on connaît du document EP-1 741 364 un ensemble d'étui, tournant ou non, contenant un rouge à lèvres et un capot de fermeture associé audit étui par l'intermédiaire de moyens de fixation et de libération complémentaires.

Toutefois, le déplacement du système de distribution, notamment de par son encombrement et son poids, complique la réalisation de l'ensemble de distribution. En outre, il ne donne pas toujours satisfaction en termes de sensations perçues par l'utilisatrice lors de l'actionnement.

Par ailleurs, l'utilisation du système de distribution, notamment par frottement ou par appui sur un bouton poussoir, induit des efforts axiaux qui sont alors transmis aux moyens de blocage par l'intermédiaire de l'équipage mobile. Il peut donc en résulter un problème de fiabilité de ces moyens de blocage.

L'invention vise à perfectionner l'art antérieur en proposant notamment un ensemble de distribution dans lequel les positions de rangement et d'utilisation sont obtenues indépendamment d'un éventuel déplacement du système de distribution, et ce par une gestuelle d'actionnement linéaire de conception particulièrement simple et fiable.

A cet effet, l'invention propose un ensemble de distribution d'un produit, selon la revendication 1.

D'autres objets et avantages de l'invention apparaîtront dans la description qui suit, faite en référence aux figures annexées, dans lesquelles :
- les figures 1 et 2 sont des représentations en coupe longitudinale d'un ensemble de distribution selon un premier mode de réalisation de l'invention, respectivement en position déployée de rangement du système de distribution (figure 1) et en position rétractée d'utilisation dudit système (figure 2) ;
- la figure 3 est une vue éclatée montrant les composants d'un ensemble de distribution selon un deuxième mode de réalisation de l'invention, dans laquelle le système de distribution et le corps ne sont pas représentés ;
- la figure 4 est un schéma montrant le principe de fonctionnement du dispositif de compensation d'usure du système de distribution qui est utilisé dans le mode de réalisation de la figure 3, respectivement en position déployée (a), en position rétractée suivante (b) et en position déployée suivante (c) ;
- les figures 5 et 6 sont des représentations en coupe longitudinale de l'ensemble de distribution selon la figure 3, respectivement en position déployée de rangement du système de distribution (figure 5) et en position rétractée d'utilisation dudit système (figure 6) ;
- la figure 7 est une représentation partielle analogue à la figure 5, montrant une variante de réalisation ;
- les figures 8 et 9 sont des représentations partielles en coupe longitudinale dans le plan perpendiculaire au plan de coupe des figures 5 et 6, montrant le dispositif de blocage réversible respectivement dans les positions déployée et rétractée ;
- la figure 10 est une vue en coupe selon la ligne X-X de la figure 6.

En relation avec les figures, on décrit ci-dessous deux modes de réalisation d'un ensemble de distribution d'un produit notamment cosmétique, hygiénique ou pharmaceutique, comprenant un corps d'habillage 1 et un système de distribution 2 qui est monté dans ledit corps.

En particulier, le système de distribution 2 est autonome, le montage dudit système dans le corps d'habillage 1 permettant l'utilisation et le rangement entre deux utilisations d'un système 2, notamment d'un système 2 standard. Pour ce faire, le corps 1 peut être réalisé en matériau rigide notamment en plastique ou en métal, pour présenter une esthétique avantageuse et permettre la protection mécanique du système de distribution 2.

Le corps 1 présente une géométrie tubulaire, par exemple à section circulaire, ovale ou parallélépipédique, en étant pourvu d'une ouverture supérieure. Le système de distribution 2 est monté selon l'axe longitudinal dudit corps pour permettre son utilisation au travers de ladite ouverture. Par ailleurs, un capot de protection (non représenté) peut être monté sur le corps 1 pour venir recouvrir l'ouverture et donc le système de distribution 2 entre deux utilisations.

Selon le premier mode de réalisation (figures 1 et 2), le système de distribution 2 comprend un flacon 3 contenant le produit fluide à distribuer, ledit flacon étant équipé d'une pompe manuelle ou d'une valve qui est actionnée par appui axial sur un bouton poussoir 4 positionné en regard de l'ouverture. En particulier, cette réalisation permet la distribution d'un parfum.

Selon le deuxième mode de réalisation (figures 3 à 10), le système de distribution comprend un raisin 2 de rouge à lèvres ou d'un produit de soin pour les lèvres, ledit raisin étant positionné en regard de l'ouverture pour permettre l'application par frottement sur les lèvres. Dans cette réalisation, le raisin 2 peut permettre l'application d'un produit sur une autre zone d'une personne, notamment sur la peau, ou d'un autre type de produit notamment à usage cosmétique ou thérapeutique, ou encore l'application du produit sur un objet.

Dans ces modes de réalisation, l'ensemble comprend un support 5 qui est solidaire du corps 1, ledit support étant pourvu d'un godet supérieur 6 de réception du système de distribution 2. En particulier, au moins une partie du système de distribution 2, à savoir le flacon 3 ou la partie inférieure du raisin 2 sur les figures, est fixée dans le godet 6. En outre, le support 5 est disposé dans le corps 1 de sorte que le système de distribution 2 soit en position d'utilisation, ce qui permet notamment d'éviter le déplacement dudit système entre ses postions de rangement et d'utilisation.

L'ensemble de distribution comprend une coiffe 7 qui est montée dans le corps 1 en translation par rapport au système de distribution 2. La coiffe 7 peut être réalisée en matériau rigide, notamment en plastique ou en métal, pour présenter une géométrie tubulaire inscrite dans la géométrie du corps 1 afin de permettre la translation sans jeu radial de ladite coiffe dans ledit corps. La coiffe 7 est pourvue d'une ouverture supérieure qui est coaxiale à l'ouverture du corps 1 pour permettre l'utilisation du système de distribution 2 au travers desdites ouvertures.

Par ailleurs, la coiffe 7 est disposée autour du système de distribution 2 entre une position déployée de rangement dudit système et une position rétractée d'utilisation dudit système. En particulier, dans la position déployée (figures 1 et 5), le bord supérieur de la coiffe 7 vient entourer radialement le bouton poussoir 4 ou le raisin 2 de sorte à empêcher leur utilisation, tout en les protégeant mécaniquement. En outre, dans la position rétractée (figures 2 et 6), le bord supérieur de la coiffe 7 est disposé axialement sous le bouton poussoir 4 ou le raisin 2 de sorte à permettre leur utilisation. Dans le cas d'un raisin 2, la gestuelle de déplacement linéaire permet en outre d'envisager un raisin 2 à section non circulaire, notamment à section ovale ou polygonale.

Pour permettre la disposition de la coiffe 7 dans ses deux positions de façon alternée et stable, celle-ci est montée dans le corps 1 par l'intermédiaire d'un dispositif de contrainte élastique de la coiffe 7 en position déployée et d'un dispositif de blocage réversible de la coiffe 7 en position rétractée. En outre, le dispositif de blocage est activable par appui manuel sur la coiffe 7 pour la disposer en position rétractée et désactivable par appui manuel sur la coiffe 7 en position rétractée.

Sur les figures, l'appui manuel est réalisé sur le bord supérieur de la coiffe 7. Pour ce faire, la coiffe 7 en position déployée est saillante du corps 1 et le système de distribution 2 est monté saillant dans le corps 1 de sorte à permettre son utilisation en position rétractée sans interférence avec le bord supérieur du corps 1.

En variante représentée sur la figure 7, le bord supérieur de la coiffe 7 comprend un ergot 8 saillant radialement pour faciliter l'appui manuel, tout en limitant les possibilités d'interférence entre le doigt et le système de distribution 2 lors des déplacements de ladite coiffe. Par ailleurs, sur cette figure, le corps 1 comprend une lumière axiale 9 dans laquelle l'ergot 8 peut se déplacer lors des déplacements de la coiffe 7.

Selon une réalisation, le dispositif de blocage réversible comprend un doigt 10 engagé dans une came 11 en forme de coeur. Dans les modes de réalisation représentés, le doigt 10 est solidaire du corps 1 et la came 11 est solidaire de la coiffe 7, toutefois la configuration inverse peut être envisagée.

Sur les figures, la came 11 en forme de coeur comprend un chemin continu de circulation du doigt 10 qui présente :
- deux pistes 12, 13 disposées symétriquement par rapport à l'axe de translation, de sorte à permettre la montée et la descente du doigt 10 dans respectivement l'une d'elles ;
- une zone inférieure 14 de jonction des pistes 12, 13 ; et
- une zone supérieure 15 de jonction des pistes, dans la partie centrale de laquelle le doigt 10 peut être disposé de façon stable, ladite partie centrale étant entourée de part et d'autre par deux pans 15a, 15b inclinés vers le haut.

Le fonctionnement de ce dispositif de blocage est le suivant. En position déployée (figures 1 et 8), le dispositif de contrainte élastique dispose le doigt 10 de façon stable dans la zone inférieure 14 de jonction. Un appui sur la coiffe 7 induit un déplacement du doigt 10 dans une piste 12 puis, par l'intermédiaire du pan 15a en communication, le dispositif de contrainte élastique dispose le doigt 10 de façon stable dans la partie centrale de la zone supérieure 15 de jonction. La coiffe 7 est alors verrouillée en position rétractée (figures 2 et 9). Ensuite, par appui sur la coiffe 7 en position rétractée, le doigt 10 est déverrouillé en parcourant l'autre pan 15b pour être disposé dans l'autre piste 13 et, par relâchement de la coiffe 7, le dispositif de contrainte élastique remet le doigt 10 en position initiale.

Sur les figures, l'ensemble comprend une douille 16 solidarisée sur la partie inférieure du corps 1, ladite douille étant pourvue de deux doigts 10 supérieurs diamétralement opposés. Plus précisément, la douille 16 comprend un socle 16a encliqueté dans l'ouverture inférieure du corps 1 de sorte à former le fond dudit corps. De part et d'autre de l'axe de translation, deux bras 17 s'étendent axialement depuis le socle 16a, chaque extrémité libre desdits bras étant pourvue d'un doigt 10 s'étendant radialement vers l'intérieur. En outre, les doigts 10 sont engagés respectivement dans une came 11 correspondante, ce qui permet notamment d'améliorer la stabilité de la coiffe 7, ainsi que le fonctionnement du dispositif de blocage.

En relation avec les figures 1 et 2, on décrit ci-dessous plus spécifiquement le premier mode de réalisation dans lequel le godet 6 est solidaire du support 5. Pour ce faire, le support 5 comprend un manchon supérieur formant godet 6 et, s'étendant sous le fond dudit godet, une chambre inférieure 18. En outre, le godet 6 peut être équipé de pattes souples qui sont agencées pour assurer la fixation du flacon 3, de façon éventuellement réversible pour permettre le remplacement dudit flacon.

Le dispositif de contrainte élastique comprend un ressort 19 dont les extrémités sont respectivement en appui dans un repli du bord supérieur de la coiffe 7 et sur une portée saillant radialement du fond du godet 6.

Les cames coeur 11 sont formées sur la périphérie plane extérieure d'un manchon inférieur 20, notamment de section carrée. Le manchon 20 est logé dans la chambre inférieure 18 en étant solidaire en déplacement de la coiffe 7. Pour ce faire, la paroi extérieure du manchon inférieur 20 comporte deux picots 21 diamétralement opposés. Les picots 21 sont disposés dans respectivement une lumière axiale 22 formée dans la paroi de la chambre 18, lesdits picots étant solidarisés par encliquetage sur la partie inférieure de la coiffe 7.

En relation avec les figures 3 à 10, on décrit ci-dessous plus spécifiquement le deuxième mode de réalisation dans lequel le godet 6 est monté sur le support 5 par l'intermédiaire d'un dispositif de compensation d'usure du système de distribution 2. Comme représenté, ce mode de réalisation concerne plus particulièrement l'application d'un raisin 2 qui, du fait du frottement, tend à s'user. En effet, il en résulte alors un déplacement de la zone d'application du raisin 2 par rapport au corps 1, ce que le dispositif de compensation vise à palier.

Pour ce faire, le dispositif de compensation et la coiffe 7 sont agencés pour coopérer de sorte que la translation de la coiffe 7 entre ses positions induise un déplacement axial unidirectionnel du godet 6 sur un pas de compensation d'usure.

Le dispositif de compensation d'usure comprend une tige filetée 23 qui est solidaire du fond du godet supérieur 6, le support 5 présentant une lumière 24 de guidage dans laquelle ladite tige est engagée par l'intermédiaire d'un écrou 25 qui est monté tournant sur ledit support. Par ailleurs, la tige 23 est équipée d'une butée 26 de fin de course.

Plus précisément, le support 5 comprend une partie inférieure 27 d'encliquetage sur le socle 16a qui est pourvu d'un pion 28 à cet effet. La partie supérieure 29 du support comprend une zone d'encliquetage de l'écrou 25, la lumière 24 et l'alésage dudit écrou étant disposés coaxialement. Par ailleurs, pour empêcher l'entrainement en rotation du godet 6 par l'écrou 25, la tige 23 présente deux plats 29 qui s'engagent dans la lumière 24 en oblong.

La coiffe 7 comprend un manchon supérieur 30 (montré en coupe partielle sur la figure 3) dans lequel le godet 6 est disposé, et un manchon inférieur 31 sur la paroi extérieure plane duquel les cames 11 sont formées, lesdits manchons étant séparés par une portée radiale 32. Les extrémités du ressort 19 de contrainte élastique sont respectivement en appui sur ladite portée et sur le socle 16a de la douille 16.

Par ailleurs, l'écrou 25 est disposé dans le manchon supérieur 30 qui comprend des moyens de coopération avec l'écrou 25 pour induire la rotation dudit écrou par translation de la coiffe 7, ladite rotation de l'écrou 25 induisant la montée de la tige 23 du fait de la coopération de son filetage avec ledit écrou.

Dans le deuxième mode de réalisation représenté, les moyens de coopération comprennent des ergots 33 formés sur la périphérie de l'écrou 25 et des clavettes 34 formées sur la périphérie intérieure du manchon supérieur 30, l'engagement en translation d'une clavette 34 sur un ergot 33 induisant un effort de rotation sur l'écrou 25. Plus précisément, les ergots 33 sont espacés angulairement autour de la périphérie de l'écrou 25 avec écart E fixe, et deux clavettes respectivement supérieure 34a et inférieure 34b sont formées avec un écartement angulaire donné. Par ailleurs, la périphérie des ergots 33 présente une géométrie en losange, et les bords inférieur et supérieur des clavettes respectivement supérieure 34a et inférieure 34b sont biseautés.

En relation avec la figure 4, on décrit ci-dessous la coopération de ces moyens sur un cycle de déplacement de la coiffe 7 en position déployée (a), rétractée (b) puis déployée (c). En position déployée, la clavette inférieure 34b est engagée dans un espace formé entre deux ergots 33. Lors du passage en position rétractée, la clavette inférieure 34b se désengage et la clavette supérieure 34a vient s'engager dans un autre espace qui, sur les figures, est adjacent au premier. Le biseau du bord inférieur de la clavette supérieure 34a vient en appui sur la pente supérieure de l'ergot 33, de sorte à induire une rotation de l'écrou sur une course R1. Ensuite, lors du passage en position déployée, la clavette inférieure 34b induit également une rotation de l'écrou sur une course R1 par coopération de son bord supérieur biseauté avec la pente inférieure de l'ergot 33. Par conséquent, le pas de compensation d'usure à chaque cycle est fonction du pas du filet de l'écrou 25 et de l'espacement E entre les ergots 33.

## Revendications

1. Ensemble de distribution d'un produit, comprenant un corps d'habillage (1) et un système de distribution (2) dudit produit qui est monté dans ledit corps, ledit ensemble comprenant en outre une coiffe (7) qui est montée dans ledit corps en translation par rapport audit système pour être disposée autour de lui entre une position déployée de rangement dudit système et une position rétractée d'utilisation dudit système, ladite coiffe étant montée dans ledit corps par l'intermédiaire d'un dispositif de contrainte élastique de la coiffe (7) en position déployée et d'un dispositif de blocage réversible de la coiffe (7) en position rétractée, ledit dispositif de blocage étant activable par appui manuel sur la coiffe (7) pour la disposer en position rétractée et désactivable par appui manuel sur la coiffe (7) en position rétractée, ledit ensemble étant **caractérisé en ce que** la coiffe (7) en position déployée est saillante du corps (1) de sorte à permettre l'appui manuel sur ladite coiffe, le système de distribution (2) étant monté saillant dans le corps (1) de sorte à permettre son utilisation en position rétractée.

2. Ensemble de distribution selon la revendication 1, **caractérisé en ce que** le dispositif de contrainte élastique comprend un ressort (19) dont les extrémités sont respectivement en appui sur la coiffe (7) et sur une portée solidaire du corps (1).

3. Ensemble de distribution selon la revendication 1 ou 2, **caractérisé en ce que** le dispositif de blocage réversible comprend un doigt (10) engagé dans une came (11) en forme de coeur.

4. Ensemble de distribution selon la revendication 3, **caractérisé en ce que** le doigt (10) est solidaire du corps (1), la came (11) étant solidaire de la coiffe (7).

5. Ensemble de distribution selon la revendication 4, **caractérisé en ce qu'**il comprend une douille (16) pourvue de deux doigts (10) supérieurs diamétralement opposés, les deux cames (11) correspondantes étant formées sur la surface extérieure d'un manchon inférieur (20, 31) qui est solidaire en déplacement de la coiffe (7).

6. Ensemble de distribution selon la revendication 5, **caractérisé en ce que** le manchon inférieur (20) comporte des picots (21) de guidage, lesdits picots étant solidaires de la partie inférieure de la coiffe (7).

7. Ensemble de distribution selon l'une quelconque des revendications 1 à 6, **caractérisé en ce qu'**il comprend un support (5) solidaire du corps (1), ledit support étant pourvu d'un godet supérieur (6) de réception du système de distribution (2).

8. Ensemble de distribution selon la revendication 7, **caractérisé en ce que** le godet (6) est solidaire du support (5).

9. Ensemble de distribution selon la revendication 7, **caractérisé en ce que** le godet (6) est monté sur le support (5) par l'intermédiaire d'un dispositif de compensation d'usure du système de distribution (2), ledit dispositif et la coiffe (7) étant agencés pour coopérer de sorte que la translation de la coiffe (7) entre ses positions induise un déplacement axial unidirectionnel du godet (6) sur un pas de compensation d'usure.

10. Ensemble de distribution selon la revendication 9, **caractérisé en ce que** le dispositif de compensation d'usure comprend une tige filetée (23) qui est solidaire du fond du godet supérieur (6), le support (5) présentant une lumière de guidage (24) dans laquelle ladite tige est engagée par l'intermédiaire d'un écrou (25) qui est monté tournant sur ledit support, ledit écrou étant disposé dans un manchon (30) de la coiffe (7) qui comprend des moyens de coopération avec l'écrou (25) pour induire la rotation dudit écrou par translation de la coiffe (7).

11. Ensemble de distribution selon la revendication 10, **caractérisé en ce que** les moyens de coopération comprennent des ergots (33) formés sur la périphérie de l'écrou (25) et des clavettes (34) formées sur la périphérie intérieure du manchon (30), l'engagement en translation d'une clavette (34) sur un ergot (33) induisant un effort de rotation sur l'écrou (25).

## Claims

1. Assembly for dispensing a product, comprising a cladding body (1) and a system (2) for dispensing said product that is mounted in said body, said assembly also comprising a cap (7) that is mounted in said body in translation with respect to said system so as to be arranged around it between a deployed position of storage of said system and a retracted position of use of said system, said cap being mounted in said body by means of a device for the elastic stressing of the cap (7) in the deployed position and a device for reversible locking of the cap (7) in the retracted position, said locking device being activatible by manually pressing on the cap (7) in order to arrange it in the retracted position and deactivatable by manual pressing on the cap (7) in the retracted position, said assembly being **characterised in that** the cap (7) in the deployed position projects from the body (1) so as to allow manual pressing on said cap, the dispensing system (2) being mounted so as to project in the body (1) so as to enable it to be used in the retracted position.

2. Dispensing assembly according to claim 1, **characterised in that** the elastic stressing device comprises a spring (19) the ends of which are respectively in abutment on the cap (7) and on a surface integral with the body (1).

3. Dispensing assembly according to claim 1 or 2, **characterised in that** the reversible locking device comprises a finger (10) engaged in a heart-shaped cam (11).

4. Dispensing assembly according to claim 3, **characterised in that** the finger (10) is secured to the body (1), the cam (11) being secured to the cap (7).

5. Dispensing assembly according to claim 4, **characterised in that** it comprises a socket (16) provided with two diametrically opposed upper fingers (10), the corresponding two cams (11) being formed on the external surface of a lower sleeve (20, 31) that is integral with the cap (7) so as to move with it.

6. Dispensing assembly according to claim 5, **characterised in that** the lower sleeve (20) comprises guide spikes (21), said spikes being secured to the lower part of the cap (7).

7. Dispensing assembly according to any one of claims 1 to 6, **characterised in that** it comprises a support (5) secured to the body (1), said support being provided with a top cup (6) for receiving the dispensing system (2).

8. Dispensing assembly according to claim 7, **characterised in that** the cup (6) is secured to the support (5).

9. Dispensing assembly according to claim 7, **characterised in that** the cup (6) is mounted on the support (5) by means of a wear compensation device for the dispensing system (2), said device and the cap (7) being arranged so as to cooperate so that the translation of the cap (7) between the positions thereof causes a unidirectional axial movement of the cup (6) over a wear compensation step.

10. Dispensing assembly according to claim 9, **characterised in that** the wear compensation device comprises a threaded rod (23) that is secured to the bottom of the top cup (6), the support (5) having a guidance aperture (24) in which said rod is engaged by means of a nut (25) that is rotatably mounted on said support, said nut being arranged in a sleeve (30) in the cap (7) that comprises means of cooperation with the nut (25) in order to cause rotation of said nut by translation of the cap (7).

11. Dispensing assembly according to claim 10, **characterised in that** the cooperation means comprise lugs (33) formed on the periphery of the nut (25) and keys (34) formed on the internal periphery of the sleeve (30), the translational engagement of a key (34) on a lug (33) causing a rotation force on the nut (25).

## Patentansprüche

1. Abgabeeinheit für ein Produkt, umfassend einen Verkleidungskörper (1) und ein Abgabesystem (2) des Produkts, das auf dem Körper montiert ist, wobei die Einheit außerdem eine Kappe (7) umfasst, die auf dem Körper translatorisch bezüglich des Systems montiert ist, um es zwischen einer ausgeklappten Position der Aufbewahrung des Systems und einer zurückgezogenen Position der Verwendung des Systems angeordnet zu sein, wobei die Kappe auf dem Körper mit Hilfe einer elastischen Spannvorrichtung der Kappe (7) in der ausgeklappten Position und einer umkehrbaren Sperrvorrichtung der Kappe (7) in der zurückgezogenen Position montiert ist, wobei die Sperrvorrichtung durch manuelles Drücken auf die Kappe (7) aktivierbar ist, um sie in der zurückgezogenen Position anzuordnen, und durch manuelles Drücken auf die Klappe (7) in der zurückgezogenen Position deaktivierbar ist, wobei die Einheit **dadurch gekennzeichnet ist, dass** die Kappe (7) in der ausgeklappten Position aus dem Körper (1) hervorspringt, um das manuelle Drücken auf die Kappe zu ermöglichen, wobei das Abgabesystem (2) hervorspringend auf dem Körper (1) montiert ist, um seine Verwendung in der zurückgezogenen Position zu ermöglichen.

2. Abgabeeinheit nach Anspruch 1, **dadurch gekennzeichnet, dass** die elastische Spannvorrichtung eine Feder (19) umfasst, deren Enden auf die Kappe (7) bzw. auf einen Bereich, einstückig mit dem Körper (1), drücken.

3. Abgabeeinheit nach einem der Ansprüche 1 oder 2, **dadurch gekennzeichnet, dass** die umkehrbare Sperrvorrichtung einen Finger (10) umfasst, der in einen Nocken (11) in Form eines Herzens eingreift.

4. Abgabeeinheit nach Anspruch 3, **dadurch gekennzeichnet, dass** der Finger (10) mit dem Körper (1) einstückig ist, wobei der Nocken (11) mit der Kappe (7) einstückig ist.

5. Abgabeeinheit nach Anspruch 4, **dadurch gekennzeichnet, dass** sie eine Fassung (16) aufweist, versehen mit zwei oberen Fingern (10), die einander diametral entgegengesetzt sind, wobei die zwei entsprechenden Nocken (11) auf der Außenfläche einer unteren Muffe (20, 31) gebildet sind, die in der Verschiebung mit der Kappe (7) einstückig ist.

6. Abgabeeinheit nach Anspruch 5, **dadurch gekennzeichnet, dass** die untere Muffe (20) Führungsspitzen (21) aufweist, wobei die Spitzen mit dem unteren Teil der Kappe (7) einstückig sind.

7. Abgabeeinheit nach einem der Ansprüche 1 bis 6, **dadurch gekennzeichnet, dass** sie eine Auflage (5) umfasst, die mit dem Körper (1) einstückig ist, wobei die Auflage mit einem oberen Becher (6) zur Aufnahme des Abgabesystems (2) versehen ist.

8. Abgabeeinheit nach Anspruch 7, **dadurch gekennzeichnet, dass** der Becher (6) mit der Auflage (5) einstückig ist.

9. Abgabeeinheit nach Anspruch 7, **dadurch gekennzeichnet, dass** der Becher (6) auf die Auflage (5) mit Hilfe einer Vorrichtung zur Kompensation des Verschleißes des Abgabesystems (2) montiert ist, wobei die Vorrichtung und die Kappe (7) angeordnet sind, um so zusammenzuarbeiten, dass die Übertragung der Kappe (7) zwischen ihren Positionen eine axiale Verschiebung in eine Richtung des Bechers (6) auf einem Schritt zur Kompensation des Verschleißes verursacht.

10. Abgabeeinheit nach Anspruch 9, **dadurch gekennzeichnet, dass** die Vorrichtung zur Kompensation des Verschleißes einen Gewindeschaft (23) umfasst, der mit dem Boden des oberen Bechers (6) einstückig ist, wobei die Auflage (5) eine Führungsöffnung (24) aufweist, in die der Schaft mit Hilfe einer Schraubenmutter (25) eingreift, die drehend auf der Auflage montiert ist, wobei die Schraubenmutter in einer Muffe (30) der Kappe (7) angeordnet ist, die Mittel zur Zusammenarbeit mit der Schraubenmutter (25) umfasst, um die Drehung der Schraubenmutter durch Übertragung der Kappe (7) zu verursachen.

11. Abgabeeinheit nach Anspruch 10, **dadurch gekennzeichnet, dass** die Mittel zur Zusammenarbeit Vorsprünge (33), die auf dem Umfang der Schraubenmutter (25) gebildet sind, und Keile (34), die auf dem inneren Umfang der Muffe (30) gebildet sind, umfassen, wobei der translatorische Eingriff eines Keils (34) in einen Vorsprung (33) eine Drehkraft auf der Schraubenmutter (25) hervorruft.
